# EUROPÄISCHE PATENTSCHRIFT

(11) **EP 3 619 333 B1**
(45) Veröffentlichungstag und Bekanntmachung des Hinweises auf die Patenterteilung: **24.02.2021**
(21) Anmeldenummer: 18728792.5
(22) Anmeldetag: 11.04.2018
(51) Int. Cl.: C23C 2/20, C23C 2/40

(54) **VORRICHTUNG ZUM BEHANDELN EINES METALLBANDES**
DEVICE FOR TREATING A METAL STRIP
DISPOSITIF PERMETTANT DE TRAITER UNE BANDE MÉTALLIQUE

(30) Priorität: 04.05.2017 DE 102017109559
(43) Veröffentlichungstag der Anmeldung: 11.03.2020
(73) Patentinhaber: Fontaine Engineering und Maschinen GmbH, 40764 Langenfeld (DE)
(72) Erfinder: FONTAINE, Pascal, 40764 Langenfeld (DE); FONTAINE, Dominique, 40764 Langenfeld (DE); DAUBE, Thomas, 47279 Duisburg (DE); ZIELENBACH, Michael, 57074 Siegen (DE)
(74) Vertreter: Grosse, Wolf-Dietrich Rüdiger
(86) Internationale Anmeldenummer: PCT/EP2018/059227
(87) Internationale Veröffentlichungsnummer: WO 2018/202389

(56) Entgegenhaltungen:
- DE-B3-102015 216 721
- DE-U1-202015 104 823
- Peter Lofgren ET AL: "Electromagnetic Strip Stabilizer for Hot Dip Galvanizing Lines", , 16. Oktober 2005 (2005-10-16), XP055488434, Galvanizers Association 97th Meeting,Lexington, KY Gefunden im Internet: URL:https://library.e.abb.com/public/8e9b8 c2fc17ae2d7c12571330050c220/Electromagneti c%20Strip%20Stabilizer%20for%20Hot%20Dip%2 0Galvanizing%20Lines.pdf [gefunden am 2018-06-27]

## Beschreibung

Die Erfindung betrifft eine Vorrichtung zum Behandeln eines Metallbandes, nachdem dieses aus einem Beschichtungsbehälter mit flüssigem Beschichtungsmaterial, z. B. Zink, ausgetreten ist.

Derartige Vorrichtungen sind im Stand der Technik grundsätzlich bekannt, so z. B. aus der internationalen Patentanmeldung WO 2012/172648 A1 und den deutschen Patentanmeldungen DE 10 2009 051 932 A1, DE 10 2007 045 202 A1 und DE 10 2008 039 244 A1 sowie aus dem Konferenzbeitrag "Electromagnetic strip Stabilizer for Hot Dip Galvanizing Lines", Peter Lofgren et al., gehalten/offenbart auf dem 97'ten Zusammentreffen der 'Galvanizers Assoziation', Lexington, KY, October 16 - 19, 2005. Konkret offenbaren diese Druckschriften einen Beschichtungsbehälter, welcher mit flüssigem Beschichtungsmaterial befüllt ist. Zum Beschichten wird das Metallband durch den Behälter mit dem Beschichtungsmaterial geleitet. Nach dem Verlassen des Beschichtungsbehälters durchläuft das Metallband eine oberhalb des Beschichtungsbehälters angeordnete Abblaseinrichtung bzw. Düse zum Abblasen von überschüssigen Teilen des noch flüssigen Beschichtungsmaterials, welches an der Oberfläche des Metallbandes anhaftet. Oberhalb der Abblaseinrichtung ist eine von der Abblaseinrichtung gestützte elektromagnetische Stabilisierungseinrichtung, auch Dynamic Electro Magnetic Coating Optimizer DEMCO genannt, angeordnet zum Stabilisieren des Bandes nach Verlassen des Beschichtungsbehälters und der Abblaseinrichtung. Die elektromagnetische Stabilisierungseinrichtung generiert elektromagnetische Kräfte, mit deren Hilfe das Metallband mittig in einer Mittenebene der gesamten Vorrichtung gehalten wird; ein Schwingen des Metallbandes während des Durchlaufens von insbesondere der Abblaseinrichtung wird auf diese Weise zumindest reduziert.

Bei diesen beschriebenen Konstruktionen besteht in der Realität jedoch der Nachteil, dass die elektromagnetische Stabilisierungseinrichtung recht weit oberhalb der Abblaseinrichtung angeordnet ist. Dies ist insofern nachteilig, als dass die von der Stabilisierungseinrichtung ausgeübte stabilisierende Wirkung auf das Metallband nur eingeschränkt bei der Abblaseinrichtung ankommt. Außerdem sind die von der Stabilisierungseinrichtung zu erzeugenden Kräfte, die notwendig sind, um das Metallband im Bereich der entfernten Abblaseinrichtung zu stabilisieren, im Stand der Technik verhältnismäßig groß. Dementsprechend ist auch der Energieaufwand zum Betreiben der Stabilisierungseinrichtung verhältnismäßig hoch. Schließlich ist es von Nachteil, dass die Stabilisierungseinrichtung oberhalb des Düsenträgers bzw. der Traverse angeordnet ist, weil dadurch der Zugang zu dem Metallband im Bereich des Düsenträgers deutlich erschwert wird.

Abhilfe schafft hier die Lehre gemäß den deutschen Schutzrechten DE 10 2015 216 721 B3 und DE 20 2015 104 823 U1, welche vorsehen, die elektromagnetische Stabilisierungsvorrichtung jeweils zwischen der Traverse und der Abblaseinrichtung und damit noch näher an der Abblaseinrichtung anzuordnen.

Aus der DE 21 37 850 C3 ist es bekannt, Topfmagnete zur axial stabilisierten Lagerung einer rotierenden Welle zu verwenden.

Der Erfindung liegt die Aufgabe zugrunde, eine bekannte Vorrichtung zum Behandeln eines Metallbandes dahingehend weiterzubilden, dass die Effizienz der Maschine noch weiter gesteigert wird.

Diese Aufgabe wird durch den Gegenstand des Patentanspruchs 1 gelöst. Bei der einleitend beschriebenen Vorrichtung wird dies erfindungsgemäß dadurch realisiert, dass zumindest einzelne der Magnete der Stabilisierungseinrichtung als Topfmagnete mit Topfspulen ausgebildet sind.

Topfmagnete bieten im Unterschied zu sonst üblichen Magneten mit hufeisenförmigem Eisenkern den Vorteil, dass sie wesentlich kompakter gebaut sind. D. h., ihre äußeren Abmessungen sind im Vergleich zu anderen Magneten mit Eisenkern bei Auslegung für die Erzeugung einer gleichgroßen Magnetkraft deutlich kleiner. Dies bietet wiederum den Vorteil, dass der vertikale Abstand zwischen der Stabilisierungseinrichtung und der Abblaseinrichtung noch weiter verringert und damit die Effizienz der Maschine noch weiter gesteigert werden kann. Dennoch haben aber die Magnetspulen keinen oder nur einen sehr geringen Einfluss auf das Abstreifverhalten bzw. die Luftströmung der Abblaseinrichtung.

Dazu ist es gemäß einem ersten Ausführungsbeispiel vorteilhaft, wenn alle Magnete der Stabilisierungseinrichtung als Topfmagnete ausgebildet sind.

Gemäß einem weiteren Ausführungsbeispiel ist eine horizontale Traverse, auch Düsenträger genannt, zwischen zwei vertikalen Ständern montiert. An der Traverse ist die Abblaseinrichtung befestigt, vorzugsweise unterhalb der Traverse an dieser hängend. Auch die Stabilisierungseinrichtung ist vorzugsweise unterhalb der Traverse hängend an dieser befestigt, allerdings zwischen der Traverse und der Abblaseinrichtung. Die Halterung der Stabilisierungseinrichtung an der Traverse ist unabhängig von der Befestigung der Abblaseinrichtung an der Traverse.

Die Anordnung von sowohl der Stabilisierungseinrichtung wie auch von der Abblaseinrichtung unterhalb der Traverse, bietet den Vorteil, dass der Bereich oberhalb der Traverse, und damit auch ein von der Traverse aufgespannter Schlitz zur Durchführung des Metallbandes für eine Bedienperson sehr einfach zugänglich sind.

Durch die erfindungsgemäße Verwendung der Topfmagnete wird eine nähere Anordnung der Stabilisierungseinrichtung an der Abblaseinrichtung in einem Abstand von 100-800 mm, vorzugsweise in einem Abstandsbereich von 100-550 mm oder weiter vorzugsweise in einem Abstandsbereich von 100-450 mm ermöglicht. Aufgrund des geringen Abstandes muss von der Stabilisierungseinrichtung weniger Kraft generiert werden, um das Metallband im Bereich der Abblaseinrichtung bzw. Düse zu stabilisieren. Dadurch wird auch der Energiebedarf der Stabilisierungseinrichtung verringert und die Vorrichtung insgesamt effizienter.

Gemäß einem weiteren Ausführungsbeispiel ist vorzugsweise jedem der Magnete ein eigener Abstandssensor zugeordnet zum vorzugsweise kontinuierlichen Erfassen des Abstandes des jeweiligen Magneten von dem Metallband. Vorteilhafterweise ist dieser Abstandssensor jeweils in der Mitte der kernlosen hohlen Topfspule angeordnet. Dies bietet den Vorteil, dass die Abstandssensoren keinen zusätzlichen Raum neben den Magneten innerhalb der elektromagnetischen Stabilisierungseinrichtung beanspruchen, wodurch die gesamte Stabilisierungseinrichtung wiederum wesentlich kompakter gebaut werden kann. Außerdem ist der Abstandssensor im Auge der Topfspule thermisch und mechanisch geschützt. Der thermische Schutz besteht deswegen, weil der Abstandssensor dort nicht der direkten Wärmestrahlung aus dem Zinkpot ausgesetzt ist. Der Abstandssensor kann als Wirbelstromsensor oder als optischer Sensor ausgebildet sein.

Die Vorrichtung umfasst weiterhin eine Regelungseinrichtung zum Regeln der Position des Metallbandes in dem Schlitz der elektromagnetischen Stabilisierungseinrichtung auf eine vorgegebene Soll-Mittenlage, auch Passlinie genannt. Die Regelung erfolgt nach Maßgabe der von den Abstandssensoren ermittelten Abstände zwischen den Magneten und dem Metallband durch geeignete Variation des Stromes durch die Spulen der Magnete. Insofern tragen die Abstandssensoren in Verbindung mit der Regelungseinrichtung dazu bei, dass das Metallband in der Soll-Mittenlage in dem Schlitz der elektromagnetischen Stabilisierungseinrichtung gehalten werden kann, was wiederum vorteilhafterweise zu einer gleichmäßigeren Beschichtungsdicke auf dem Metallband beiträgt.

Die jeweils individuelle Befestigung der Abblaseinrichtung und der Stabilisierungseinrichtung an der Traverse erfolgt über unabhängige Verlagerungseinrichtungen.

Konkret ist die Abblaseinrichtung über eine Abblas-Verlagerungseinrichtung an der Traverse befestigt, aber relativ zu der Traverse verlagerbar. Weiterhin ist die Stabilisierungseinrichtung über eine Stabilisierungs-Verlagerungseinrichtung an der Traverse befestigt, aber relativ zu der Traverse verlagerbar. Gemäß der vorliegenden Erfindung ist nicht nur die Stabilisierungseinrichtung als Ganze relativ zu der Traverse verlagerbar, sondern vielmehr ist vorzugsweise jedem einzelnen der Magnete der elektromagnetischen Stabilisierungseinrichtung jeweils eine Verlagerungseinrichtung individuell zugeordnet. Damit ist es möglich, dass jeder einzelne Magnet an der Traverse befestigt und relativ zu der Traverse verschiebbar gelagert ist. Die Verlagerungseinrichtungen ermöglichen jeweils verschiedene Freiheitsgrade für die Bewegung der Abblaseinrichtung und der Stabilisierungseinrichtung gegenüber der Mittenebene der Vorrichtung und auch gegenüber dem Metallband. Die Verlagerungen ermöglichen insbesondere eine Verlagerung der Abblaseinrichtung und der Stabilisierungseinrichtung relativ zueinander. Die Verlagerungseinrichtungen ermöglichen insbesondere eine Verlagerung der Abblaseinrichtung, der Stabilisierungseinrichtung als Ganzes oder aber optional auch der einzelnen Magnete der Stabilisierungseinrichtung relativ zueinander. Weiter insbesondere ermöglichen die Verlagerungseinrichtungen jeweils eine individuelle Verschiebung der einzelnen Magnete relativ zueinander in Breitenrichtung des Metallbandes, d. h. in Längsrichtung der Traverse.

Neben den durch die Abblas-Verlagerungseinrichtung und die Stabilisierungs-Verlagerungseinrichtung realisierten individuellen Freiheitsgraden für die jeweiligen Einrichtungen ist es vorteilhaft, dass die Traverse zusammen mit den daran angehängten Abblas- und Stabilisierungseinrichtungen an den vertikalen Ständern vertikal verschiebbar gelagert ist. Die vertikalen Ständer sind zusammen mit der Traverse parallel zueinander in der horizontalen Ebene verlagerbar. Weil die Traverse an einem der vertikalen Ständer um einen festen Drehpunkt (Festseite) in horizontaler Ebene schwenkbar gelagert ist und die Traverse an dem anderen vertikalen Ständer lose gelagert ist (Losseite), ist auch ein Verschwenken der Traverse in der horizontalen Ebene möglich. Diese Freiheitsgrade der Traverse gelten für die Abblaseinrichtung und die Stabilisierungseinrichtung gleichermaßen, weil beide genannten Einrichtungen an der Traverse gehaltert sind.

Mit den einzelnen Magneten können jeweils immer nur Zugkräfte auf das Band ausgeübt werden zum Heranziehen des Metallbandes in Richtung auf den Magneten hin. Um das Metallband dennoch in der gewünschten Soll-Mittenlage zu halten, ist es deshalb erforderlich, dass die Magnete der Stabilisierungseinrichtung auf beiden Seiten des Metallbandes angeordnet sind. Die dann jeweils von den Magneten ausgeübten Zugkräfte auf das Band können jeweils individuell so eingestellt werden, dass sie sich gegenseitig zum Teil kompensieren bzw. das Band in der Mittenlage halten. Die durch die erfindungsgemäße Stabilisierungs-Verlagerungseinrichtung gegebene Möglichkeit zur Verschiebung der einzelnen Magnete, insbesondere auch parallel zu der Ebene des Metallbandes bietet die Möglichkeit, dass auch Unebenheiten in dem Metallband ausgeglichen werden können. Dazu ist eine eigene Steuerungseinrichtung vorgesehen, welche die Magnete parallel zur Ebene des Metallbandes aber eventuell auch auf beiden Seiten des Metallbandes versetzt zueinander so verfährt, dass die von den versetzten Magneten erzeugten Zugkräfte in dem Metallband Biegemomente erzeugen, welche so ausgebildet sind, dass Wellentäler und Wellenberge in dem Metallband möglichst ausgeglichen werden. Dadurch wird das Metallband plan.

Vorteilhafterweise, insbesondere im Falle einer beidseitigen Beschichtung des Metallbandes weist die Abblaseinrichtung einen Luftspalt jeweils auf beiden Seiten des Metallbandes auf.

Schließlich ist die erfindungsgemäße Vorrichtung gekennzeichnet durch eine Kollisionsschutzeinrichtung zum Zurückziehen der elektromagnetischen Stabilisierungseinrichtung, insbesondere der einzelnen Magnete, vorzugsweise zusammen mit deren Gehäusen, und vorzugsweise auch zum Zurückziehen der Abblaseinrichtung im Falle einer Störung. Das Zurückziehen der Stabilisierungseinrichtung und / oder der Abblaseinrichtung erfolgt dann weg von dem Metallband, insbesondere in einer Richtung quer zur Ebene des Metallbandes, so dass das Metallband möglichst nicht mit den Magneten oder Sensoren kollidiert. Eine Störung ist beispielsweise ein Bandriss oder das Erkennen, dass ein falsches Band beschichtet wird.

Der Beschreibung sind vier Figuren beigefügt, wobei
- Figur 1: eine Breitenansicht der erfindungsgemäßen Vorrichtung,
- Figur 2: einen Querschnitt durch die erfindungsgemäße Vorrichtung, und
- Figuren 3 und 4: Draufsichten auf die Schlitze der erfindungsgemäßen Abblaseinrichtung oder der erfindungsgemäßen elektromagnetischen Stabilisierungseinrichtung, jeweils mit Markierung der Soll-Mittenlage und unterschiedlichen unerwünschten Ist-Lagen des Metallbandes
zeigt.

Die Erfindung wird nachfolgend in Form von Ausführungsbeispielen unter Bezugnahme auf die genannten Figuren detailliert beschrieben. In allen Figuren sind gleiche technische Elemente mit gleichen Bezugszeichen bezeichnet.

Figur 1 zeigt die erfindungsgemäße Vorrichtung 100. Sie umfasst zwei seitlich angeordnete, sich vertikal erstreckende Ständer 150, an denen eine Traverse 130, auch Düsenträger genannt, vertikal verfahrbar gelagert ist, siehe die Doppelpfeile in Figur 1. Die Vorrichtung 100 ist weiterhin in der horizontalen Ebene schwenkbar. Zu diesem Zweck ist einer der beiden Ständer 150 als Festseite A ausgebildet, auf welcher die Traverse um eine vertikale Drehachse schwenkbar gelagert ist. Der gegenüberliegende Ständer ist dagegen als Losseite B ausgebildet und stützt die Traverse lediglich vertikal ab. Durch diese Ausbildung der Ständer als Fest- und Losseite kann die Vorrichtung 100 und insbesondere die Traverse 130 mit Hilfe einer Ständer-Verlagerungseinrichtung 158 bei schräg stehendem Metallband 200 durch Schwenken in der Horizontalen symmetrisch zu diesem ausgerichtet werden. Im Ergebnis sollen die Breitseiten der Traverse immer parallel zum Metallband ausgerichtet sein und beide einen gleichen Abstand zu diesem aufweisen.

An der Traverse 130 hängt eine Abblaseinrichtung 110 bzw. Düse. Die Ankopplung der Abblaseinrichtung 110 an die Traverse 130 erfolgt nicht starr, sondern über eine Abblas-Verlagerungseinrichtung 115, welche ausgebildet ist, die Abblaseinrichtung 110 relativ zu der Traverse 130 in der horizontalen Ebene, d. h. insbesondere senkrecht zu der Mittenebene 160 der Vorrichtung zu verlagern. Außerdem ist die Abblas-Verlagerungseinrichtung 115 ausgebildet, die Abblaseinrichtung 110 um ihre eigene Längsachse L zu schwenken und so geeignet gegen das Metallband 200 anzustellen.

Zwischen der Traverse 130 und der Abblaseinrichtung 110 ist eine Stabilisierungseinrichtung 140, auch Dynamic Electro Magnetic Coating Optimizer DEMCO genannt, an der Traverse befestigt. Die Stabilisierungseinrichtung 140 umfasst eine Mehrzahl von einzelnen Magneten 144 auf jeder Seite des Metallbandes. Vorzugsweise sind alle diese Magnete als Topfmagnet ausgebildet. Vorzugsweise ist jeder dieser Magnete individuell über eine Stabilisierungs-Verlagerungseinrichtung 145 an der Traverse befestigt. Diese Stabilisierungs-Verlagerungseinrichtungen 145 ermöglichen eine individuelle, translatorische Verlagerung jedes einzelnen Magneten in der horizontalen Ebene relativ zu der Traverse, d. h. senkrecht und parallel zu der Mittenebene 160 der Vorrichtung 100, insbesondere in Längsrichtung der Traverse. Zusätzlich kann die Stabilisierungs-Verlagerungseinrichtung 145 auch ausgebildet sein, die Stabilisierungseinrichtung 140 in der horizontalen Ebene relativ zu der Traverse 130 und relativ zu der Abblaseinrichtung 110 um eine senkrechte Drehachse zu verschwenken.

Die Verwendung der Topfmagnete ist nicht auf die Anordnung zwischen Traverse und Abblaseinrichtung beschränkt. Vielmehr können die Topfmagnete auch oberhalb der Traverse angeordnet sein.

Figur 2 zeigt die erfindungsgemäße Vorrichtung aus Figur 1 in einer Querschnittsansicht. Das Bezugszeichen 170 bezeichnet eine Steuereinrichtung zur Ansteuerung der Stabilisierungs-Verlagerungseinrichtungen 145. Es ist ein Beschichtungsbehälter 300 zu erkennen, welcher grundsätzlich unterhalb der Vorrichtung 100 angeordnet ist. Das zu beschichtende Metallband 200 wird in Transportrichtung R in den Beschichtungsbehälter 300 mit dem flüssigen Beschichtungsmaterial 310 geleitet und dort mit Hilfe einer Umlenkrolle 320 in die Vertikale umgelenkt. Es durchläuft dann von unten nach oben zunächst die Abblaseinrichtung 110 sowie nachfolgend die Stabilisierungseinrichtung 140. Die vorliegende Erfindung sieht in einer vorteilhaften Ausgestaltung vor, dass der Abstand d zwischen der Wirkungslinie der maximalen Kraft F der Stabilisierungseinrichtung auf das Metallband 200 und dem Luftaustrittsspalt 112 in einem Bereich von 100 bis 800 mm, vorzugsweise in einem Bereich von 100 bis 550 mm oder weiter vorzugsweise in einem Bereich von 100 - 450 mm liegt.

Die Abblaseinrichtung 110 spannt einen Schlitz 122 auf, durch welchen das Metallband 200 geführt ist. Mit Hilfe der Abblaseinrichtung wird überschüssiges Beschichtungsmaterial von der Oberfläche des Metallbandes 200 abgeblasen.

Damit das Abblasen auf der Ober- und Unterseite des Metallbandes 200 gleichmäßig erfolgt, ist es wichtig, dass das Metallband 200 den Schlitz 122 der Abblaseinrichtung 110 in einer vorgegebenen Soll-Mittenlage, auch Mittenebene 160 oder Passlinien-Referenzposition genannt, durchläuft, wie sie in Figur 3 in Form der durchgezogenen Linie in X-Richtung symbolisiert ist. Diese Soll-Mittenlage zeichnet sich insbesondere durch gleichmäßige Abstände bzw. Abstandsverteilungen zu den inneren Rändern des Schlitzes 122 der Abblaseinrichtung 110 aus. Neben der gewünschten vorgegebenen Soll-Mittenlage 128 sind in Figur 3 auch mögliche unerwünschte Ist-Lagen des Metallbandes als gestrichelte Linien eingezeichnet. So bestehen unerwünschte Ist-Lagen für das Metallband 200 beispielsweise darin, dass es gegenüber der Soll-Mittenlage verdreht oder in Y-Richtung parallel verschoben ist.

Figur 4 zeigt eine dritte mögliche unerwünschte Ist-Lage, in welcher das Metallband 200 gegenüber der Soll-Mittenlage in X-Richtung, d. h. in Breitenrichtung parallel verschoben ist.

Die elektromagnetische Stabilisierungseinrichtung 140 weist ihrerseits einen Schlitz 142 auf, durch den das Metallband 200 ebenfalls geführt ist. Auch hier gilt, dass das Metallband 200 den Schlitz 142 vorzugsweise in einer vorgegebenen Soll-Mittenlage 160 durchläuft, wie in Figuren 3 und 4 gezeigt. Dies wird dadurch erreicht, dass die durch die Magnete der elektromagnetischen Stabilisierungseinrichtung 140 bereitgestellten Kräfte in geeigneter Weise auf das Metallband 200 einwirken. Für den Schlitz 142 und die auch dort angestrebte Soll-Mittenlage gilt dasselbe wie zuvor unter Bezugnahme auf die Figuren 3 und 4 für den Schlitz 122 der Abblaseinrichtung 110 Gesagte.

Zwischen der Stabilisierungseinrichtung 140 und der Abblaseinrichtung 110 ist weiterhin eine erste Erfassungseinrichtung 154 angeordnet zum Erfassen einer Abweichung der Ist-Lage des Metallbandes 200 von einer vorgegebenen Soll-Mittenlage in dem Schlitz 122 der Abblaseinrichtung 110. Alternativ kann die erste Erfassungseinrichtung 154 auch nur zur Erfassung der Ist-Lage des Metallbandes ausgebildet sein. Es ist weiterhin eine Regelungseinrichtung 180 vorgesehen zum Regeln der Ist-Lage des Metallbandes 200 auf die vorgegebene Soll-Mittenlage 128 in dem Schlitz 122 der Abblaseinrichtung, wie oben unter Bezugnahme auf die Figuren 3 und 4 erläutert. Diese Regelung kann erfolgen a) durch Verlagerung der Abblaseinrichtung 110 mit Hilfe einer Abblas-Verlagerungseinrichtung 115 und/oder b) durch Verlagern der Traverse 130, an der die Abblaseinrichtung 110 hängt, mit Hilfe einer Ständer-Verlagerungseinrichtung 158. Die Regelung erfolgt im Ansprechen auf die erfasste Abweichung von Ist- zu Soll-Lage. Wenn die Ermittlung der Abweichung der Ist-Lage von der Soll-Mittenlage nicht in der ersten Erfassungseinrichtung 154 erfolgt, kann sie zum Beispiel auch innerhalb der Regelungseinrichtung 180 erfolgen. Die Verlagerung der Abblaseinrichtung 110 erfolgt in horizontaler Ebene quer zur Transportrichtung R des Metallbandes nach Maßgabe der erfassten Abweichung der Ist-Lage des Metallbandes von der vorgegebenen Soll-Mittenlage in dem Schlitz 122 der Abblaseinrichtung. Anders ausgedrückt: Wird festgestellt, dass das Metallband 200 den Schlitz 122 nicht in der Soll-Mittenlage 128 durchläuft, so wird die Abblaseinrichtung 110 mit Hilfe der Abblas-Verlagerungseinrichtung 115 derart verlagert, dass das Metallband den Schlitz 122 der Abblaseinrichtung wieder in der vorgegebenen Soll-Mittenlage 128 durchläuft. Die erste Erfassungseinrichtung 154 ist zu diesem Zweck so ausgebildet, dass sie vorzugsweise alle drei oben unter Bezugnahme auf die Figuren 3 und 4 beschriebenen von der Soll-Mittenlage 128 abweichenden Ist-Lagen des Metallbandes 200 erfassen kann.

Die besagte Verlagerung der Abblaseinrichtung 110 soll sich nicht auf die elektromagnetische Stabilisierungseinrichtung 140 auswirken. Zu diesem Zweck ist die Steuereinrichtung 170 ausgebildet, die Stabilisierungs-Verlagerungseinrichtungen 145 der einzelnen Magnete 144 derart anzusteuern, dass die elektromagnetische Stabilisierungseinrichtung 140 im Falle einer Verlagerung der Abblaseinrichtung 110 gegenüber einer Passlinien-Referenzposition nicht mit verfahren wird, sondern an ihrem ursprünglichen Ort verbleiben kann. Die Stabilisierungseinrichtung 140 und die Abblaseinrichtung 110 sind voneinander entkoppelt. D. h. sie können mit Hilfe ihrer jeweiligen Verlagerungseinrichtungen 145, 115 unabhängig voneinander und relativ zueinander verfahren werden. Die Passlinien-Referenzposition 160 bezeichnet eine fest-definierte Mittenebene der Vorrichtung. Demgegenüber beziehen sich die Soll-Mittenlagen 128 auf die Schlitze 122, 142. Die Steuereinrichtung 170 wirkt demnach derart auf die Stabilisierungs-Verlagerungseinrichtungen 145 ein, dass im Falle einer Verlagerung der Abblaseinrichtung 110 die elektrische Stabilisierungseinrichtungen 140 vorzugsweise die genau gegenteilige Bewegung wie die Abblaseinrichtung 110 macht, das heißt, im Ergebnis vorzugsweise an ihrem ursprünglichen Ort verbleibt.

Um diese spezielle Art der Ansteuerung für die Stabilisierungs-Verlagerungseinrichtungen 145 zu realisieren, kann die Steuerungseinrichtung 170 verschiedene Situationen auswerten. Zum einen kann die Steuerungseinrichtung 170 ausgebildet sein, die Verlagerung der elektromagnetischen Stabilisierungseinrichtung 140 bzw. der einzelnen Magnete 144 nach Maßgabe der von der ersten Erfassungseinrichtung 154 erfassten Abweichung der Ist-Lage des Metallbandes von der vorgegebenen Soll-Mittenlage des Metallbandes in dem Schlitz 122 der Abblaseinrichtung 110 durchzuführen.

Alternativ oder zusätzlich kann die Steuereinrichtung 170 ausgebildet sein, das Verlagern der elektromagnetischen Stabilisierungseinrichtung 140 bzw. der einzelnen Magnete 144 nach Maßgabe und in entgegengesetzter Richtung zu der von einer zweiten Erfassungseinrichtung 155 erfassten Verlagerung der Abblaseinrichtung 120 durchzuführen. Die zweite Erfassungseinrichtung 155 dient zum Erfassen der Verlagerung der Abblaseinrichtung 110 gegenüber einer Passlinien-Referenzposition 160 der Vorrichtung 100.

Schließlich kann gemäß einer weiteren Alternative oder ergänzend die Steuereinrichtung 170 ausgebildet sein, das Verlagern der elektromagnetischen Stabilisierungseinrichtung 140 bzw. der einzelnen Magnete 144 nach Maßgabe einer erfassten Abweichung der Ist-Lage des Metallbandes von einer vorgegebenen Soll-Mittenlage in dem Schlitz 142 der elektromagnetischen Stabilisierungseinrichtung zu veranlassen. Voraussetzung dafür ist, dass eine dritte Erfassungseinrichtung 156 vorhanden ist zum Erfassen der besagten Abweichung der Ist-Lage des Metallbandes von der vorgegebenen Soll-Mittenlage in dem Schlitz 142 der elektromagnetischen Stabilisierungseinrichtung 140. Vorzugsweise ist jedem Magneten 144 eine solche dritte Erfassungseinrichtung 156 als Abstandssensor zugeordnet. Vorzugsweise sind diese Sensoren in den Topfmagneten angeordnet. Sie arbeiten beispielsweise optisch oder mit Hilfe von induzierten Wirbelströmen.

Die erste, zweite und dritte Erfassungseinrichtung 154, 155, 156 sind jeweils ausgebildet, vorzugsweise alle denkbaren Abweichungen einer Ist-Lage des Metallbandes von der gewünschten Soll-Mittenlage zu erkennen. Dazu zählen insbesondere eine (Parallel-)Verschiebung des Metallbandes in x- oder y-Richtung oder eine Verdrehung, wie oben unter Bezugnahme auf die Figuren 3 und 4 erläutert. Entsprechend sind die Stabilisierungs- und Abblas-Verlagerungseinrichtung 145, 115 - bei geeigneter Ansteuerung durch die Regelungseinrichtung 180 oder die Steuerungseinrichtung 170 - ausgebildet, die Abblaseinrichtung 110 und die elektromagnetische Stabilisierungseinrichtung 140 in der horizontalen Ebene quer zur Transportrichtung R des Metallbandes in beliebiger Weise zu verfahren, insbesondere (parallel) zu verschieben oder um eine vertikale Drehachse zu verdrehen, um das Durchlaufen des Metallbandes in der Soll-Mittenlage zu realisieren.

Die erste und dritte Erfassungseinrichtung 154, 156 sowie optional zusätzlich auch die zweite Erfassungseinrichtung 155 können in Form einer oder mehrerer optischen Sensoreinrichtungen 190 realisiert sein. Insofern bildet die Sensoreinrichtung eine bauliche Einheit für die genannten Erfassungseinrichtungen. Vorzugsweise ist eine Sensoreinrichtung 190 je Spule in der elektromagnetischen Stabilisierungseinrichtung 140 vorgesehen. Die Messwerte aller Sensoreinrichtungen werden typischerweise gemittelt. Die Sensoreinrichtung 190 kann auch allgemein als Abstandserfassungseinrichtung bezeichnet werden.

Bei Feststellung einer Abweichung der Ist- von der Soll-Lage des Metallbandes innerhalb der elektromagnetischen Stabilisierungseinrichtung 140, insbesondere mit Hilfe der dritten Erfassungseinrichtung 156 erfolgt mit Hilfe der Steuerung 170 eine Regelung der Ist- auf die Sol-Lage bzw. auf die Passlinie durch geeignete individuelle Variation der Ströme durch die Spulen in den Magneten 144.

## Patentansprüche

1. Vorrichtung (100) zum Behandeln eines Metallbandes (200), nachdem dieses aus einem Beschichtungsbehälter (300) mit flüssigem Beschichtungsmaterial (310) ausgetreten ist, wobei die Vorrichtung aufweist:
Eine oberhalb des Beschichtungsbehälters (300) angeordnete Abblaseinrichtung (110) mit einem Luftaustrittsspalt (112) zum Abblasen von überschüssigen Teilen des noch flüssigen Beschichtungsmaterials (310) von der Oberfläche des Metallbandes (200) nach dem Durchleiten des Metallbandes (200) durch den Beschichtungsbehälter (300);
eine oberhalb der Abblaseinrichtung (110) angeordnete elektromagnetische Stabilisierungseinrichtung (140) mit einer Mehrzahl von einzelnen Magneten (144) zur Stabilisierung des Metallbandes nach dem Verlassen des Beschichtungsbehälters (300) und der Abblaseinrichtung (110);
**dadurch gekennzeichnet, dass**
zumindest einzelne der Magnete (144) der Stabilisierungseinrichtung (140) als Topfmagnete mit einer Topfspule ausgebildet sind.

2. Vorrichtung (100) nach Anspruch 1,
**dadurch gekennzeichnet, dass**
alle Magnete (144) der Stabilisierungseinrichtung (140) als Topfmagnete ausgebildet sind.

3. Vorrichtung (100) nach einem der vorangegangenen Ansprüche,
**dadurch gekennzeichnet, dass**
eine horizontale Traverse (130) zwischen zwei vertikalen seitlichen Ständern (150) montiert ist,
die Abblaseinrichtung (140) unterhalb der Traverse (130) hängend an dieser befestigt ist; und
die Stabilisierungseinrichtung (140) zwischen der Traverse (130) und der Abblaseinrichtung (110) - unabhängig von der Abblaseinrichtung - an der Traverse hängend an dieser befestigt ist.

4. Vorrichtung (100) nach einem der vorangegangenen Ansprüche,
**dadurch gekennzeichnet, dass**
die Stabilisierungseinrichtung (140) derart oberhalb der Abblaseinrichtung (110) angeordnet ist, dass der Abstand (d) zwischen der Wirkungslinie der maximalen Kraft (F) der Stabilisierungseinrichtung auf das Metallband (300) und dem Luftaustrittsspalt (142) in einem Bereich von 100 - 800 mm, vorzugsweise in einem Bereich von 100 - 550 mm oder weiter vorzugsweise in einem Bereich von 100 - 450 mm liegt.

5. Vorrichtung (100) nach einem der vorangegangenen Ansprüche,
**dadurch gekennzeichnet, dass**
den Magneten ein eigener Abstandssensor (156) zugeordnet ist zum kontinuierlichen Erfassen des Abstandes des jeweiligen Magneten von dem Metallband.

6. Vorrichtung (100) nach Anspruch 5,
**dadurch gekennzeichnet, dass**
der Abstandssensor jeweils in der Mitte der Topfspule angeordnet ist.

7. Vorrichtung (100) nach Anspruch 5 oder 6,
**gekennzeichnet durch** eine Regelungseinrichtung (180) zum Regeln der Position des Metallbandes (200) in dem Schlitz (142) der elektromagnetischen Stabilisierungseinrichtung auf eine vorgegebene Soll-Mittenlage nach Maßgabe der von den Abstandssensoren (190) der Magnete ermittelten Abstände zwischen den Magneten und dem Metallband durch geeignete Variation des Stromes durch die Spulen der Magnete.

8. Vorrichtung (100) nach einem der vorangegangenen Ansprüche,
**gekennzeichnet durch**
eine den Magneten individuell zugeordnete Verlagerungseinrichtung (145), mit welcher der jeweilige Magnet an der Traverse (130) und relativ zu der Traverse verschiebbar gelagert ist.

9. Vorrichtung (100) nach Anspruch 8,
**dadurch gekennzeichnet, dass**
die Verlagerungseinrichtung (145) ausgebildet ist, den ihr zugeordneten Magneten (144) in Breitenrichtung des Metallbandes zu verschieben.

10. Vorrichtung (100) nach einem der vorangegangenen Ansprüche,
**gekennzeichnet durch**
eine Kollisionsschutzeinrichtung zum Zurückziehen der elektromagnetischen Stabilisierungseinrichtung (140) in einer Richtung senkrecht zur Ebene des Metallbandes.

11. Vorrichtung (100) nach einem der vorangegangenen Ansprüche,
**dadurch gekennzeichnet, dass**
die Abblaseinrichtung (110) einen Luftspalt für beide Seiten des Metallbandes aufweist.

12. Vorrichtung (100) nach einem der vorangegangenen Ansprüche,
**dadurch gekennzeichnet, dass**
die Magnete (144) der elektromagnetischen Stabilisierungseinrichtung (140) auf beiden Seiten des Metallbandes (200) angeordnet sind.

## Claims

1. Device (100) for treating a metal strip (200) after it has exited a coating vessel (300) with liquid coating material (310), wherein the device comprises:
a blow-off device (110) arranged above the coating vessel (300), with an air-outlet gap (112) for blowing off excess parts of the coating material (310) still in liquid form from the surface of the metal strip (200) after passing the metal strip (200) through the coating vessel (300);
an electromagnetic stabilization device (140) arranged above the blow-off device (110) with a plurality of individual magnets (144) for stabilizing the metal strip after exiting the coating vessel (300) and the blow-off device (110);
**characterized in that**
at least individual magnets (144) of the stabilization device (140) are designed as pot magnets with a pot coil.

2. Device (100) according to Claim 1,
**characterized in that**
all magnets (144) of the stabilization device (140) are designed as pot magnets.

3. Device (100) according to any one of the preceding claims,
**characterized in that**
a horizontal traverse (130) is mounted between two vertical lateral stators (150),
the blow-off device (140) is attached under the transverse (130), hanging from this; and
the stabilization device (140) between the traverse (130) and the blow-off device (110) - independently of the blow-off device - is attached to the traverse, hanging from this.

4. Device (100) according to any one of the preceding claims,
**characterized in that**
the stabilization device (140) is arranged above the blow-off device (110) in such a way that the distance (d) between the line of action of the maximum force (F) of the stabilization device exerted onto the metal strip (300) and the air-outlet gap (142) is at a range of 100 - 800 mm, preferably at a range of 100 - 550 mm or, being furthermore preferred, at a range of 100 - 450 mm.

5. Device (100) according to any one of the preceding claims,
**characterized in that**
a separate distance sensor (156) is assigned to the magnets for the continuous detection of the distance of the respective magnet from the metal strip.

6. Device (100) according to Claim 5,
**characterized in that**
the distance sensor is arranged in the middle of the pot coil.

7. Device (100) according to Claim 5 or 6,
**characterized by** a control device (180) for regulating the position of the metal strip (200) in the slot (142) of the electromagnetic stabilization device to a predetermined central target position according to the distances determined by the distance sensors (190) of the magnets between the magnets and the metal strip by appropriately varying the current through the coils of the magnets.

8. Device (100) according to any one of the preceding claims,
**characterized by**
a displacement device individually assigned to the magnets (145), by means of which the respective magnet is supported on the traverse (130) in a moveably manner relative to the traverse.

9. Device (100) according to Claim 8,
**characterized in that**
the displacement device (145) is designed to move the magnets (144) assigned to it in the width direction of the metal strip.

10. Device (100) according to any one of the preceding claims,
**characterized by**
a collision protection device for retracting the electromagnetic stabilization device (140) in one direction perpendicular to the plane of the metal strip.

11. Device (100) according to any one of the preceding claims,
**characterized in that**
the blow-off device (110) comprises an air gap for both sides of the metal strip.

12. Device (100) according to any one of the preceding claims,
**characterized in that**
the magnets (144) of the electromagnetic stabilization device (140) are arranged on both sides of the metal strip (200).

## Revendications

1. Dispositif (100), destiné à traiter un ruban métallique (200) après la sortie de celui-ci d'une cuve de revêtement (300) contenant de la matière de revêtement (310) liquide, le dispositif comportant :
un système de soufflage (110) placé au-dessus de la cuve de revêtement (300), pourvu d'une fente de sortie d'air (112), destiné à souffler des parties de matière de revêtement (310) encore liquide en excédent sur la surface du ruban métallique (200) après le passage du ruban métallique (200) par la cuve de revêtement (300) ;
un système de stabilisation (140) électromagnétique, placé au-dessus du système de soufflage (110), pourvu d'une pluralité d'aimants (144) individuels, destinés à stabiliser le ruban métallique une fois qu'il a quitté la cuve de revêtement (300) et le système de soufflage (110) ;
**caractérisé**
**en ce qu'**au moins quelques-uns parmi les aimants (144) du système de stabilisation (140) sont conçus sous la forme d'aimants toroïdaux.

2. Dispositif (100) selon la revendication 1, **caractérisé**
**en ce que** tous les aimants (144) du système de stabilisation (140) sont conçus sous la forme d'aimants toroïdaux.

3. Dispositif (100) selon l'une quelconque des revendications précédentes,
**caractérisé**
**en ce qu'**une traverse (130) horizontale est montée entre deux supports (150) verticaux latéraux,
**en ce que** le système de soufflage (140) est fixé en-dessous de la traverse (130), en étant accroché à celle-ci ; et
**en ce que** le système de stabilisation (140) est fixé entre la traverse (130) et le système de soufflage (110) (indépendamment du système de soufflage), en étant accroché à la traverse.

4. Dispositif (100) selon l'une quelconque des revendications précédentes,
**caractérisé**
**en ce que** le système de stabilisation (140) est placé au-dessus du système de soufflage (110), de telle sorte que l'écart (d) entre la ligne d'action de la force (F) maximale du système de stabilisation sur le ruban métallique (300) et la fente de sortie d'air (142) se situe dans un ordre de 100 à 800 mm, de préférence, dans un ordre de 100 à 550 mm ou de manière préférentielle par ailleurs, dans un ordre de 100 à 450 mm.

5. Dispositif (100) selon l'une quelconque des revendications précédentes,
**caractérisé**
**en ce qu'**aux aimants est associé un propre capteur d'écartement (156), destiné à détecter en continu l'écart entre l'aimant concerné et la bande métallique.

6. Dispositif (100) selon la revendication 5,
**caractérisé**
**en ce que** le capteur d'écartement est respectivement placé au centre de la bobine toroïdale.

7. Dispositif (100) selon la revendication 5 ou 6,
**caractérisé par** un système de réglage (180), destiné à régler la position du ruban métallique (200) dans la fente (142) du système de stabilisation électromagnétique à une longueur moyenne prédéfinie, selon les critères des écarts déterminés par les capteurs d'écartement (190) des aimants entre les aimants et le ruban métallique, par une variation adaptée du courant entres les bobines des aimants.

8. Dispositif (100) selon l'une quelconque des revendications précédentes,
**caractérisé par**
un système de déplacement (145) individuellement associé aux aimants, à l'aide duquel l'aimant concerné est logé en étant susceptible d'être déplacé sur la traverse (130) et par rapport à la traverse.

9. Dispositif (100) selon la revendication 8,
**caractérisé**
**en ce que** le système de déplacement (145) est conçu pour déplacer les aimants (144) qui lui sont associés dans le sens de la largeur du ruban métallique.

10. Dispositif (100) selon l'une quelconque des revendications précédentes,
**caractérisé par**
un système anticollision, destiné à retirer le système de stabilisation (140) électromagnétique dans la direction perpendiculaire au plan du ruban métallique.

11. Dispositif (100) selon l'une quelconque des revendications précédentes,
**caractérisé**
**en ce que** le système de soufflage (110) comporte une lame d'air pour les deux côtés du ruban métallique.

12. Dispositif (100) selon l'une quelconque des revendications précédentes,
**caractérisé**
**en ce que** les aimants (144) du système de stabilisation (140) électromagnétique sont placés sur les deux côtés du ruban métallique (200).
